# EUROPÄISCHE PATENTSCHRIFT

(11) **EP 3 447 224 B1**
(45) Veröffentlichungstag und Bekanntmachung des Hinweises auf die Patenterteilung: **02.09.2020**
(21) Anmeldenummer: 18185141.1
(22) Anmeldetag: 24.07.2018
(51) Int. Cl.: E05D 5/12, E05D 7/10

(54) **DREHLAGER UND VERFAHREN ZUR MONTAGE EINES SOLCHEN DREHLAGERS**
PIVOT BEARING AND METHOD FOR MOUNTING SUCH A PIVOT BEARING
PALIER ROTATIF ET PROCÉDÉ D'ASSEMBLAGE D'UN TEL PALIER ROTATIF

(30) Priorität: 24.08.2017 DE 102017214864
(43) Veröffentlichungstag der Anmeldung: 27.02.2019
(73) Patentinhaber: Aug. Winkhaus GmbH & Co. KG, 48291 Telgte (DE)
(72) Erfinder: Kushtilov, Boyko, 48159 Münster (DE)

(56) Entgegenhaltungen:
- EP-A1- 0 823 525
- EP-A1- 2 636 831
- EP-A2- 1 319 785

## Beschreibung

Die Erfindung betrifft ein Drehlager, insbesondere eines Drehbeschlags oder Dreh-/Kipp-Beschlags eines Fensters, einer Fenstertür oder dergleichen, mit einem Gabelschenkel aufweisenden Lagergabelteil, mit einem zwischen die Gabelschenkel einsetzbaren Lageraugenteil, mit einem Lagerbolzen zur Lagerung des Lageraugenteils an den Gabelschenkel und mit einem Sicherungselement zur axialen Sicherung des Lagerbolzens an einem der Gabelschenkel, wobei das Sicherungselement in Einschnürungen des Lagerbolzens durch eine Rastverbindung gehalten ist-, wobei das Sicherungselement durch eine zweite Rastverbindung in einem der Gabelschenkel gehalten ist und dass der Gabelschenkel einen Anschlag zur Abstützung des Sicherungselementes hat. Weiterhin betrifft die Erfindung ein Verfahren zur Montage eines solchen Drehlagers.

Bei solchen Drehlagern ist es erforderlich, dass der Lagerbolzen als sicherheitsrelevantes Bauteil besonders gegen ein Herausfallen gesichert ist. Insbesondere bei Scherenlagern von Dreh-/Kipp-Beschlägen wird aus Platzgründen der Lagerbolzen meist von unten in das Lagergabelteil und das Lageraugenteil eingeschoben.

Ein solches Drehlager ist beispielsweise aus der EP 2 636 831 A1 bekannt. Hierbei wird zur axialen Sicherung des Lagerbolzens ein in einem Kanal eines Lagerauges angeordnetes Federelement, welches im Wesentlichen S-förmig ausgestaltet ist, verwendet. Dieses wird mittels einer Rastverbindung und eines Anschlages in dem Kanal fixiert. Nachteilig bei diesem Drehlager ist die geringe Kontaktfläche des Federelementes mit dem zu sichernden Lagerbolzen.

Aus der EP 0 823 525 A1 ist ein als Kraftwagentürscharnier ausgebildetes Drehlager bekannt. Es zeichnet sich durch eine am Scharnierauge angeordnete Aufnahme aus, welche einem Scharnierstift zugeordnet ist. Diese Aufnahme soll für eine zuverlässige und stets gleichmäßige Montage und Demontage des Kraftwagentürscharniers sorgen.

Die EP 1 319 785 A2 offenbart ein Drehlager, welches ohne den Einsatz von Schrauben montiert werden kann. Hierzu ist zusätzlich zu den zwei zu verbindenden Drehlagerteilen und dem Lagerbolzen eine mechanisch federnde Hülse offenbart, welche einen nach Innen und einen nach außen gerichteten Vorsprung aufweist. Der nach Innen gerichtete Vorsprung greift im montierten Zustand in eine Nut des Lagerbolzens und der nach Außen gerichtete Vorsprung sorgt für eine Befestigung der Hülse an einem der Drehlagerteile.

Ein ähnliches Drehlager ist aus der EP 2 476 844 A2 bekannt. Bei diesem Drehlager ist das Sicherungselement gabelförmig gestaltet und umgreift mit zwei Rastarmen einander gegenüberliegende Seiten des Lagerbolzens. Das Sicherungselement wird quer zur Lagerachse in einem der Gabelschenkel montiert. Die federnden Rastarme ermöglichen eine Verschiebung der Lagerachse in Achsrichtung. Nachteilig bei dem Drehlager ist, dass die Montage des Sicherungselementes und der Lagerachse aufwändig ist.

Aus der EP 2 085 549 A1 ist ein Drehlager bekannt geworden, bei dem ein Sicherungselement von oben und der Lagerbolzen von unten montiert wird. Die Montage des Drehlagers gestaltet sich hierdurch sehr aufwändig, weiterhin ist die sichere Verrastung des Lagerbolzens in dem Sicherungselement nur sehr schwer zu überwachen.

Der Erfindung liegt das Problem zugrunde, ein Drehlager der eingangs genannten Art so weiter zu bilden, dass es einen sicheren Halt des Lagerbolzens gewährleistet und besonders einfach zu montieren ist. Weiterhin soll eine sichere Montage des Drehlagers geschaffen werden.

Das erstgenannte Problem wird erfindungsgemäß dadurch gelöst, dass das Sicherungselement hülsenförmig, den Lagerbolzen umschließend gestaltet ist und ein nach innen weisendes Rastelement und ein nach außen weisendes Rastelement hat, dass das Sicherungselement aus Federstahl gefertigt ist und die Rastelemente als abgewinkelter Steg oder Zunge ausgebildet sind und dass das Sicherungselement zwei Teilringstücke aufweist, dass die Teilringstücke mit dem Steg verbunden sind, dass der Steg zur Bildung der Rampen mittig nach innen abgeknickt ist und dass die Zunge nach außen weist.

Durch diese Gestaltung ist das Sicherungselement konstruktiv einfach gestaltet und lässt sich kostengünstig herstellen. Durch die einfache Konstruktion lässt sich das Sicherungselement einfach und zuverlässig montieren.

Die Montage des Sicherungselementes in dem Lagerauge gestaltet sich gemäß einer anderen vorteilhaften Weiterbildung der Erfindung besonders einfach, wenn eine Rastverbindung des Sicherungselementes mit einem freien Ende des Lagerbolzens eine größere Haltekraft aufweist, als zur Erzeugung der Rastverbindung in dem Gabelschenkel erforderlich ist.

Durch diese Gestaltung kann das Sicherungselement zunächst auf dem Lagerbolzen montiert und anschließend zusammen mit dem Lagerbolzen in den Gabelschenkel eingeführt werden. Dabei wird das Sicherungselement zunächst auf dem Lagerbolzen gehalten. Anschließend lässt sich das Sicherungselement in einem der Gabelschenkel verrasten und der Lagerbolzen durch die übrigen Bauteile des Drehlagers schieben.

Eine unerwünschte Verdrehung des Lagerbolzens lässt sich gemäß einer anderen vorteilhaften Weiterbildung der Erfindung einfach vermeiden, wenn der Lagerbolzen und ein gegenüberstehendes Bauteil in einander gegenüberstehenden Abschnitten unrund gestaltet sind. Vorzugsweise hat der Lagerbolzen zur Erzeugung des unrunden Abschnitts eine Abflachung.

Die unrunde Gestaltung des Sicherungselementes lässt sich gemäß einer anderen vorteilhaften Weiterbildung der Erfindung einfach herstellen, wenn das Sicherungselement einseitig offen gestaltet ist.

Zur Vereinfachung der Montage weisen die Rastelemente Rampen auf. Der Lagerbolzen lässt sich gemäß einer anderen vorteilhaften Weiterbildung der Erfindung zusammen mit dem Sicherungselement wahlweise von der einen oder der anderen Seite montieren, wenn jeder der Gabelschenkel eine Aufnahme für das Sicherungselement hat. Die Ausrichtung des Lageraugenteils gegenüber dem Lagergabelteil gestaltet sich gemäß einer anderen vorteilhaften Weiterbildung der Erfindung besonders einfach, wenn der Lagerbolzen eine zentrische Einschnürung zur Halterung einer in dem Lageraugenteil angeordneten Rohrhülse hat.

Zur weiteren konstruktiven Vereinfachung des Drehlagers trägt es gemäß einer anderen vorteilhaften Weiterbildung der Erfindung bei, wenn der Lagerbolzen an seinen Enden jeweils eine Einschnürung zur Erzeugung der Rastverbindung mit dem Sicherungselement hat.

Das zweit genannte Problem, nämlich die Schaffung eines besonders sicheren Verfahrens zur Montage eines solchen Drehlagers wird erfindungsgemäß dadurch gelöst, dass in einem ersten Schritt das Sicherungselement in einer ersten Einschnürung des Lagerbolzens verrastet wird, in einem zweiten Schritt der Lagerbolzen mit dem Sicherungselement in einen der Gabelschenkel eingeführt wird, bis das Sicherungselement in dem Gabelschenkel an einen Anschlag anstößt und verrastet ist und in einem dritten Schritt der Lagerbolzen durch das Lageraugenteil in den anderen Gabelschenkel geschoben wird bis das Sicherungselement in einer weiteren Einschnürung des Lagerbolzens verrastet.

Durch den Anschlag ist sichergestellt, wenn das Sicherungselement zuverlässig in dem ersten Gabelschenkel verrastet ist, wenn der Lagerbolzen in das Lageraugenteil eingeschoben wird. Wenn der Lagerbolzen anschließend vollständig in das Lagergabelteil eingeschoben und in dem Sicherungselement fühlbar verrastet ist, ist weiterhin sichergestellt, dass der Lagerbolzen in seiner vorgesehenen Lage gehalten ist. Damit werden Fehler bei der Montage des Lagerbolzens zuverlässig vermieden. Weiterhin gestaltet sich die Montage des Drehlagers besonders einfach, weil der Lagerbolzen mit dem Sicherungselement als vormontierbare Einheit in das Lagergabelteil eingeführt werden kann.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein Drehlager im montierten Zustand,
- Fig. 2: einen Längsschnitt durch das Drehlager aus Figur 1,
- Fig. 3: ein Lagerbolzen des Drehlagers aus Figur 1 vor der Montage,
- Fig. 4: stark vergrößert ein Sicherungselement für das Drehlager in einer perspektivischen Darstellung.

Figur 1 zeigt ein Drehlager eines Dreh-/Kipp-Beschlages eines Fensters. Das Drehlager hat ein Lagergabelteil 1, welches zur Verschraubung beispielsweise an einem Rahmen des Fensters vorgesehen ist und ein Lageraugenteil 2, welches beispielsweise zur Verbindung mit einer Ausstellschere des Dreh-/Kipp-Beschlags vorgesehen ist. Das Lagergabelteil 1 hat zwei auf Abstand zueinander angeordnete Gabelschenkel 3,4. Das Lageraugenteil 2 ist zwischen die Gabelschenkel 3, 4 eingesetzt. Ein Lagerbolzen 5 durchdringt die beiden Gabelschenkel 3, 4 und das Lageraugenteil 2. Mit einem Bolzenkopf 6 stützt sich der Lagerbolzen 5 an einem der Gabelschenkel 3 ab.

Figur 2 zeigt einen Längsschnitt durch das Drehlager aus Figur 1. Der Lagerbolzen 5 ist von einem Sicherungselement 7 in einem der Gabelschenkel 3 verrastet. Das Sicherungselement 7 ist in einer Aufnahme 8 des einen Gabelschenkels 3 angeordnet und stützt sich an einem Anschlag 10 ab. Die beiden Gabelschenkel 3, 4 sind gleich aufgebaut, so dass der andere Gabelschenkel 4 ebenfalls eine Aufnahme 9 mit einem Anschlag 11 hat. Weiterhin zeigt Figur 2, dass das Lageraugenteil 2 eine Rohrhülse 12 hat, in der der Lagerbolzen 5 angeordnet ist. Der Lagerbolzen 5 hat eine zentrische Einschnürung 13 für eine federelastische Klemmeinrichtung 14 der Rohrhülse 12. Rohrhülse 12 und Lagerbolzen 5 sind unverdrehbar miteinander verbunden und in axialer Richtung über die Klemmeinrichtung 14 gehalten. Der Lagerbolzen 5 ist ebenfalls unverdrehbar in dem Lagergabelteil 1 gehalten, so dass das Lageraugenteil 2 bei einer Verdrehung gegenüber dem Lagergabelteil 1 über die Rohrhülse 12 gleitet. Der Lagerbolzen 5 hat zwei Einschnürungen 15, 16 an seinen Enden. Das Sicherungselement 7 hat eine erste Rastverbindung 17 in der nahe am Bolzenkopf 6 angeordneten Einschnürung 15 und eine zweite Rastverbindung 18 in der Aufnahme 8 des einen Gabelschenkels 3.

Figur 3 zeigt den Lagerbolzen 5 des Drehlagers aus Figur 1 mit dem Sicherungselement 7 vor der Montage im Lagergabelteil 1. Hierbei ist zu erkennen, dass das Sicherungselement 7 in der nahe am freien Ende des Lagerbolzens 5 angeordneten Einschnürung 16 mittels einer Rastverbindung 19 verbunden ist. Zur Montage wird der Lagerbolzen 5 mit dem Sicherungselement 7 in den einen Gabelschenkel 3 aus Figur 2 eingeschoben, bis das Sicherungselement 7 gegen den Anschlag 10 gelangt und die Rastverbindung 18 zwischen dem Sicherungselement 7 und dem einen Gabelschenkel 3 erzeugt ist. Anschließend wird der Lagerbolzen 5 durch das gesamte Drehlager geschoben bis das Sicherungselement 7 in der nahe am Bolzenkopf 6 angeordneten Einschnürung 15 verrastet. Dabei gelangt die federelastische Klemmeinrichtung 14 der Rohrhülse 12 automatisch in die zentrische Einschnürung 13 des Lagerbolzens 5. Weil die beiden Gabelschenkel 3, 4 gleich aufgebaut sind, kann der Lagerbolzen zur Montage von jeder Seite her in das Lagergabelteil eingeschoben werden. Weiterhin zeigt Figur 3, dass der Lagerbolzen 5 am Bolzenkopf 6 und in einem Bolzenschaft 20 jeweils Abflachungen 21, 22 aufweist und damit unrund gestaltet ist. Die in Figur 3 dargestellte Verbindung des Lagerbolzens 5 und des Sicherungselementes 7 bildet eine vormontierte Einheit, welche zur Montage in die übrigen Bauteile des Drehlagers von einer beliebigen Seite her eingeschoben wird. Durch entsprechend abgeflachte gegenüberstehende Bauteile der Rohrhülse 12 und des Lagergabelteils 1 lässt sich eine Verdrehung des Lagerbolzens 5 im Betrieb des Drehlagers verhindern.

Figur 4 zeigt das Sicherungselement 7 vergrößert in einer perspektivischen Darstellung. Das Sicherungselement 7 hat zwei Teilringstücke 23, 24, welche über Stege 25 miteinander verbunden sind. Die Stege 25 sind in der Mitte nach innen abgeknickt zur Bildung von Rampen 26, welchen bei der Montage über den Bolzenschaft 20 des Lagerbolzens 5 gleiten und mit den beiden Einschnürungen 15, 16 an den Enden des Lagerbolzens 5 die beschriebenen Rastverbindungen 17, 19 bilden. Weiterhin ist von dem Teilringstück 23, 24 eine Zunge 27 radial nach außen abgewinkelt, welche im montierten Zustand einen Teil der Rastverbindung 18 in der Aufnahme 8 des einen Gabelschenkels 3 erzeugt.

## Patentansprüche

1. Drehlager, insbesondere eines Drehbeschlags oder Dreh-/Kipp- Beschlags eines Fensters, einer Fenstertür oder dergleichen, mit einem Gabelschenkel (3, 4) aufweisenden Lagergabelteil (1), mit einem zwischen die Gabelschenkel (3, 4) einsetzbaren Lageraugenteil (2), mit einem Lagerbolzen (5) zur Lagerung des Lageraugenteils (2) an den Gabelschenkel (3, 4) und mit einem Sicherungselement (7) zur axialen Sicherung des Lagerbolzens (5) an einem der Gabelschenkel (3, 4), wobei das Sicherungselement (7) in Einschnürungen (15, 16) des Lagerbolzens (5) durch eine Rastverbindung (17) gehalten ist wobei das Sicherungselement (7) durch eine zweite Rastverbindung (18) in einem der Gabelschenkel (3, 4) gehalten ist und dass der Gabelschenkel (3) einen Anschlag (10, 11) zur Abstützung des Sicherungselementes (7) hat, **dadurch gekennzeichnet, dass** das Sicherungselement (7) hülsenförmig, den Lagerbolzen (5) umschließend gestaltet ist und ein nach innen weisendes Rastelement und ein nach außen weisendes Rastelement hat, dass das Sicherungselement (7) aus Federstahl gefertigt ist und die Rastelemente als abgewinkelter Steg (25) oder Zunge (27) ausgebildet sind, dass die Rastelemente Rampen (26) aufweisen, dass das Sicherungselement (7) zwei Teilringstücke (23, 24) aufweist, dass die Teilringstücke (23, 24) mit dem Steg (25) verbunden sind, dass der Steg (25) zur Bildung der Rampen (26) mittig nach innen abgeknickt ist und dass die Zunge (27) nach außen weist.

2. Drehlager nach einem der vorhergehenden Ansprüche, **dadurch gekennzeichnet, dass** eine Rastverbindung (19) des Sicherungselementes (7) mit einem freien Ende des Lagerbolzens (5) eine größere Haltekraft aufweist, als zur Erzeugung der Rastverbindung (18) in dem Gabelschenkel (3, 4) erforderlich ist.

3. Drehlager nach einem der vorhergehenden Ansprüche, **dadurch gekennzeichnet, dass** der Lagerbolzen (5) und ein gegenüberstehendes Bauteil in einander gegenüberstehenden Abschnitten unrund gestaltet sind.

4. Drehlager nach einem der vorhergehenden Ansprüche, **dadurch gekennzeichnet, dass** das Sicherungselement (7) einseitig offen gestaltet ist.

5. Drehlager nach einem der vorhergehenden Ansprüche, **dadurch gekennzeichnet, dass** jeder der Gabelschenkel (3, 4) eine Aufnahme (8, 9) für das Sicherungselement (7) hat.

6. Drehlager nach einem der vorhergehenden Ansprüche, **dadurch gekennzeichnet, dass** der Lagerbolzen (5) eine zentrische Einschnürung (13) zur Halterung einer in dem Lageraugenteil (2) angeordneten Rohrhülse (12) hat.

7. Drehlager nach einem der vorhergehenden Ansprüche, **dadurch gekennzeichnet, dass** der Lagerbolzen (5) an seinen Enden jeweils eine Einschnürung (15, 16) zur Erzeugung der Rastverbindung (17, 19) mit dem Sicherungselement (7) hat.

8. Verfahren zur Montage eines Drehlagers nach einem der vorhergehenden Ansprüche, **dadurch gekennzeichnet, dass** in einem ersten Schritt das Sicherungselement (7) in einer ersten Einschnürung (16) des Lagerbolzens (5) verrastet wird, in einem zweiten Schritt der Lagerbolzen (5) mit dem Sicherungselement (7) in einen der Gabelschenkel (3, 4) eingeführt wird, bis das Sicherungselement (7) in dem Gabelschenkel (3, 4) an einen Anschlag (10, 11) anstößt und verrastet ist und in einem dritten Schritt der Lagerbolzen (5) durch das Lageraugenteil (2) in den anderen Gabelschenkel (4, 3) geschoben wird bis das Sicherungselement (7) in einer weiteren Einschnürung (15) des Lagerbolzens (5) verrastet.

## Claims

1. A pivot bearing, in particular, of a pivoting fitting or pivoting-/tilting fitting of a window, a French door or the like, with a bearing fork part (1) having a fork leg (3, 4), with a bearing eye part (2) that can be inserted between the fork legs (3, 4) with a bearing bolt (5) for mounting the bearing eye part (2) on the fork leg (3, 4) and with a securing element (7) for axially securing the bearing bolt (5) on one of the fork legs (3, 4), wherein the securing element (7) is held in constrictions (15, 16) of the bearing bolt (5) by a latching connection (17), wherein the security element (7) is held by a second latching connection (18) in one of the fork legs (3, 4) and that the fork leg (3) has a stop (10, 11) for supporting the securing element (7), **characterized in that** the securing element (7) is designed in a sleeve-shaped manner enclosing the bearing bolt (5) and has a latching element pointing inwards and a latching element pointing outwards, that the securing element (7) is made of spring steel and the latching elements are designed as angled web (25) or tongue (27), that the latching elements have ramps (26), that the securing element (7) has two partial ring pieces (23, 24), that the partial ring pieces (23, 24) are connected to the web (25), that the web (25) is bent centrally inwards in order to form the ramps (26) and that the tongue (27) points outwards.

2. The pivot bearing according to any one of the preceding claims, **characterized in that** a latching connection (19) of the securing element (7) to a free end of the bearing bolt (5) has a greater holding force than is required for generating the latching connection (18) in the fork leg (3, 4).

3. The pivot bearing according to any one of the preceding claims, **characterized in that** the bearing bolt (5) and an opposite component in sections opposite one another are of non-round shape.

4. The pivot bearing according to any one of the preceding claims, **characterized in that** the securing element (7) is designed open on one side.

5. The pivot bearing according to any one of the preceding claims, **characterized in that** each of the fork legs (3, 4) has a receptacle (8, 9) for the securing element (7).

6. The pivot bearing according to any one of the preceding claims, **characterized in that** the bearing bolt (5) has a central constriction (13) for holding a tubular sleeve (12) arranged in the bearing eye part (2).

7. The pivot bearing according to any one of the preceding claims, **characterized in that** the bearing bolt (5) in each case has a constriction (15, 16) on its ends for generating the latching connection (17, 19) to the securing element (7).

8. A method for mounting a pivot bearing according to any one of the preceding claims, **characterized in that** in a first step the securing element (7) is latched in a first constriction (16) of the bearing bolt (5), in a second step the bearing bolt (5) with the securing element (7) is introduced into one of the fork legs (3, 4) until the securing element (7) abuts in the fork leg (3, 4) against a stop (10, 11) and is latched and in a third step the bearing bolt (5) is pushed through the bearing eye part (2) into the other fork leg (4, 3) until the securing element (7) latches in a further constriction (15) of the bearing bolt (5).

## Revendications

1. Palier rotatif, plus particulièrement d'une ferrure rotative ou d'une ferrure rotative/basculante d'une fenêtre, d'une porte-fenêtre ou similaire, avec une pièce à fourche de palier (1) comprenant des branches de fourche (3, 4), avec une pièce à œillet de palier (2) pouvant être inséré entre les branches de fourche (3, 4), avec une tige de palier (5) pour le logement de la pièce à œillet de palier (2) sur les branches de fourche (3, 4) et avec un élément de sécurisation (7) pour la sécurisation axiale de la tige de palier (5) sur une des branches de fourche (3, 4), dans lequel l'élément de sécurisation (7) est maintenu dans des rétrécissements (15, 16) de la tige de palier (5) à l'aide d'une liaison par encliquetage (17), dans lequel l'élément de sécurisation (7) est maintenu à l'aide d'une deuxième liaison par encliquetage (18) dans une des branches de fourche (3, 4) et la branche de fourche (3) comprend une butée (10, 11) pour l'appui de l'élément de sécurisation (7), **caractérisé en ce que** l'élément de sécurisation (7) présente la forme d'un manchon, est conçu de façon à entourer la tige de palier (5) et comprend un élément d'encliquetage orienté vers l'intérieur et un élément d'encliquetage orienté vers l'extérieur, **en ce que** l'élément de sécurisation (7) est constitué d'un acier ressort et les éléments d'encliquetage sont conçus comme une nervure inclinée (25) ou une languette (27), **en ce que** les éléments d'encliquetage comprennent des rampes (26), **en ce que** l'élément de sécurisation (7) comprend deux pièces partiellement annulaires (23, 24), **en ce que** les pièces partiellement annulaires (23, 24) sont reliées avec la nervure (25), **en ce que** la nervure (25) est pliée au centre vers l'intérieur pour la formation des rampes (26) et **en ce que** la languette (27) est orientée vers l'extérieur.

2. Palier rotatif selon l'une des revendications précédentes, **caractérisé en ce qu'**une liaison par encliquetage (19) de l'élément de sécurisation (7) avec une extrémité libre de la tige de palier (5) présente une force de maintien plus grande que celle qui est nécessaire pour la réalisation de la liaison par encliquetage (18) dans la branche de fourche (3, 4).

3. Palier rotatif selon l'une des revendications précédentes, **caractérisé en ce que** la tige de palier (5) et une pièce disposée en face présentent, dans des portions en face les unes des autres, des formes non rondes.

4. Palier rotatif selon l'une des revendications précédentes, **caractérisé en ce que** l'élément de sécurisation (7) est ouvert d'un côté.

5. Palier rotatif selon l'une des revendications précédentes, **caractérisé en ce que** chacune des branches de fourche (3, 4) comprend un logement (8, 9) pour l'élément de sécurisation (7).

6. Palier rotatif selon l'une des revendications précédentes, **caractérisé en ce que** la tige de palier (5) comprend un rétrécissement central (13) pour le maintien d'un manchon tubulaire (12) disposé dans la pièce à œillet de palier (2).

7. Palier rotatif selon l'une des revendications précédentes, **caractérisé en ce que** la tige de palier (5) comprend, à chacune de ses extrémités, un rétrécissement (15, 16) pour la réalisation de la liaison par encliquetage (17, 19) avec l'élément de sécurisation (7).

8. Procédé de montage d'un palier rotatif selon l'une des revendications précédentes, **caractérisé en ce que**, dans une première étape, l'élément de sécurisation (7) est encliqueté dans un premier rétrécissement (16) de la tige de palier (5), dans une deuxième étape, la tige de palier (5) est introduite dans l'élément de sécurisation (7) dans une des branches de fourche (3, 4) jusqu'à ce que l'élément de sécurisation (7) bute, dans la branche de fourche (3, 4), contre une butée (10, 11) et soit encliqueté et, dans une troisième étape, la tige de palier (5) est poussé par la pièce à œillet de palier (2) dans l'autre branche de fourche (4, 3) jusqu'à ce que l'élément de sécurisation (7) s'encliquette dans un autre rétrécissement (15) de la tige de palier (5).
